# EUROPÄISCHE PATENTSCHRIFT

(11) **EP 0 432 741 B1**
(45) Veröffentlichungstag und Bekanntmachung des Hinweises auf die Patenterteilung: **06.10.1993**
(21) Anmeldenummer: 90123855.0
(22) Anmeldetag: 11.12.1990
(51) Int. Cl.: F02P 7/02, H01R 39/60

(54) **Zündverteiler für Verbrennungskraftmaschinen**
Ignition distributor for combustion engines
Distributeur d'allumage pour moteurs à combustion

(30) Priorität: 14.12.1989 DE 3941284
(43) Veröffentlichungstag der Anmeldung: 19.06.1991
(73) Patentinhaber: DODUCO GMBH + Co Dr. Eugen Dürrwächter, 75172 Pforzheim (DE); MERCEDES-BENZ AG, 70327 Stuttgart (DE)
(72) Erfinder: Bahm, Klaus, Dipl.-Ing., W-7527 Kraichtal-Menzingen (DE); Michal, Roland, Dr. Dipl.-Ing., W-7530 Pforzheim (DE); Behnke, Horst, Dipl.-Ing., W-7300 Esslingen (DE)
(74) Vertreter: Twelmeier, Ulrich, Dipl.Phys.

(56) Entgegenhaltungen:
- EP-A- 0 198 449
- DE-A- 3 743 940
- DE-A- 3 837 808
- FR-A- 1 535 251
- US-A- 1 869 162
- US-A- 2 918 521

## Beschreibung

Die Erfindung geht aus von einem Zündverteiler mit den im Oberbegriff des Anspruchs 1 angegebenen Merkmalen. Ein solcher Zündverteiler ist teilweise (bis auf die nicht-zylindrische Mantelfläche) in der DE - 37 43 940 A1 beschrieben.

Bei modernen Motoren ist der Zündverteiler unmittelbar auf dem Motorblock befestigt, so dass dieser das Unterteil des Zündverteilergehäuses bildet, in welchem der Verteilerläufer drehbar gelagert ist. Das Oberteil des Zündverteilergehäuses ist in üblicher Weise eine Kappe aus einem Kunstharz (im allgemeinen ein Polyester-Kunstharz oder ein Epoxidharz). Diese Verteilerkappe trägt auf ihrer Innenseite am Umfang verteilt mehrere fest angeordnete Elektroden (Festelektroden) sowie eine Mittelelektrode, welche die Zündspannung an die Elektrode des Verteilerläufers überträgt, die von dort durch einen Luftspalt auf die Festelektroden überschlägt.

Durch seine Anordnung unmittelbar auf dem Motorblock ist der Zündverteiler einer hohen Betriebstemperatur von ungefähr 130° C ausgesetzt. Dieser Temperatur müssen alle Elemente des Zündverteilers auf Dauer standhalten können.

Daß die hohe Betriebstemperatur nachteilige Folgen hat, wurde offenbar, nachdem man die Mittelelektrode der Verteilerkappe zunächst - wie bei Zündverteilern üblich, die in einem Abstand vom Motorblock angeordnet sind - als Gleitkohle-Elektrode ausbildete, welche federnd gegen die ihr gegenüberliegende Elektrode des Verteilerläufers gedrückt wird. Es zeigte sich nämlich, daß die Gleitkohle-Elektroden bei den hohen Betriebstemperaturen bruchanfällig sind. Es ist deshalb vorgeschlagen worden (DE - 37 43 940 A1), dem Verteilerläufer die Zündspannung nicht mittels eines Gleitkontakts, sondern mittels einer zwischen dem Verteilerläufer und der Mittelelektrode gebildeten Funkenstrecke zuzuführen. In diesem Fall kann die Mittelelektrode in die Verteilerkappe fest eingebettet und aus Metall gebildet werden. Damit vermeidet man zwar die bruchanfälligen Gleitkohle-Elektroden, handelt sich aber neue Probleme ein. Die Funkenüberschläge bei einer elektrischen Spannung zwischen der Mittelelektrode und der Elektrode des Verteilerläufers von ungefähr 35 kV führen zu einer erheblichen Belastung der Elektroden und des Kunststoffs, in welchen die Elektroden eingebettet sind. Jeder Entladungsfunken setzt Energie frei, die nicht nur die Elektroden, sondern auch den umgebenden Kunststoff aufheizt. Zugleich entstehen in der Atmosphäre des Zündverteilers chemisch reaktive Verbindungen. Entladungsfunken treten zwar auch zwischen dem Verteilerläufer und den Festelektroden auf, weil zur Übertragung der Zündspannung dort seit jeher eine Funkenstrecke verwendet wird. Bei den Festelektroden ist es bisher deswegen aber nicht zu Problemen gekommen, weil an ihnen nur einmal pro Umlauf des Verteilerläufers ein Funken überspringt. An der Mittelelektrode schlägt jedoch der Funken - entsprechend der Anzahl der Zylinder des Motors - mehrere Male im Verlauf einer Verteilerläuferumdrehung über, so daß die Mittelelektrode der Verteilerkappe um ein Vielfaches stärker belastet ist, als die Festelektroden, wobei erschwerend hinzukommt, daß sich der unmittelbar auf dem Motorblock angebrachte Zündverteiler ohnehin auf einer hohen Betriebstemperatur befindet und der Kunststoff, aus welchem die Verteilerkappe gebildet ist, gleichzeitig mit der hohen elektrischen Spannung von bis zu 35 kV belastet wird. Es entstehen deshalb in dem die Mittelelektrode umgebenden Kunststoff Risse, welche nach einer Fahrstrecke von ungefähr 10.000 km sichtbar werden. In weiterer Folge verstärken und vertiefen sich die Risse und es kommt dazu, daß Teile des Kunststoffs herausbröckeln und herausbrechen. Um dem zu begegnen, wird vom Kraftfahrzeughersteller empfohlen, die Verteilerkappe und den Verteilerläufer grundsätzlich nach einer Fahrstrecke von 10.000 km auszuwechseln. Das führt zu erhöhten Servicekosten.

Der Erfindung liegt die Aufgabe zugrunde, einen Zündverteiler der eingangs genannten Art mit möglichst wenig Aufwand so auszubilden, daß er eine längere Lebensdauer hat.

Diese Aufgabe wird gelöst durch einen Zündverteiler mit den im Anspruch 1 bzw. durch die Verwendung einer Mittelelektrode mit den im Anspruch 6 angegebenen Merkmalen. Vorteilhafte Weiterbildungen der Erfindung sind Gegenstand der abhängigen Ansprüche.

Bei bekannten Zündverteilern hat man für eine formschlüssige Einbettung der Mittelelektrode in die Verteilerkappe gesorgt und die Mittelelektrode gegen Längsverschiebungen und Drehungen gesichert, indem man durch teilweises Abdrehen des Mantels Schultern gebildet und durch einseitiges Abfräsen einen unrunden Umriss gebildet hat; die dabei entstehenden Kanten werden erfindungsgemäß vermieden. Auf diese Weise wird eine vielfach höhere Lebensdauer der Verteilerkappe erreicht. Dieser Erfolg zeigt, daß bei den bekannten Zündverteilern die Rißbildung aufgrund der kombinierten thermischen und elektrischen Belastung der Mittelelektrode ihren Ausgang an den im Kunstharz der Verteilerkappe eingebetteten Kanten genommen hat. Somit kommt dem Vermeiden dieser Kanten erfindungswesentliche Bedeutung zu. Die Verwendung einer gerundeten Mittelelektrode verteuert den Zündverteiler nur unwesentlich, führt aber wegen der auf ein Vielfaches verlängerten Lebensdauer über die Betriebszeit des Kraftfahrzeuges gerechnet zu einer erheblichen Kostenersparnis und - was für den Autofahrer meist noch wichtiger ist - erhöht die Zuverlässigkeit des Kraftfahrzeuges. Die Festelektroden benötigen anders als die Mittelelektrode keine entsprechend gerundete Mantelfläche; bei ihnen ist es günstiger, wenn sie im eingebetteten Bereich kantig ausgebildet sind.

Damit der Gewinn an Lebensdauer nicht zu niedrig ausfällt, wird empfohlen, die Rundungsradien größer als 0,5 mm, vorzugsweise größer als 1 mm zu wählen. Bei Rundungsradien, die größer als 1 mm sind, wurde im Versuch eine Lebensdauer erreicht, die einer Fahrstrecke von 100.000 km entspricht; die Lebensdauer konnte deshalb um einen Faktor 10 erhöht werden.

Um die Mittelelektrode gegen Längsverschiebungen zu sichern, benötigt sie eine Mantelfläche, die im Längsschnitt eine von der Rechteckform abweichende Gestalt hat; um sie gegen Verdrehungen zu sichern, benötigt sie einen von der Kreisform abweichenden Querschnitt. In beiden Fällen sollen die Abweichungen durch Rundungen gebildet sein, so daß die Mittelelektrode einen Bauch und/oder eine Taille erhält und wenigstens auf einem Teil der Länge ihres eingebetteten Abschnittes einen vorzugsweise ovalen Querschnitt hat.

Ein Ausführungsbeispiel der Erfindung ist schematisch in den beigefügten Zeichnungen dargestellt.
- Figur 1: zeigt einen Zündverteiler im Längsschnitt,
- Figur 2: zeigt als Detail vergrößert die Mittelelektrode der Verteilerkappe in einer teilweise geschnittenen Seitenansicht, und
- Figur 3: zeigt den Querschnitt III-III durch die in Figur 2 dargestellte Mittelelektrode.

Der in Figur 1 dargestellte Zündverteiler hat einen Verteilerläufer 1,welcher auf dem Kopf 2 der Nockenwelle 3 eines Verbrennungsmotors befestigt ist. Der den Kopf 2 der Nockenwelle 3 umgebende Bereich des Motorblocks 4 ist ein Teil des Gehäuses des Zündverteilers und ist zu diesem Zweck mit einer flachen Ausnehmung 5 versehen, in welche eine Schale 6 aus Kunstharz eingesetzt ist. Das Zündverteilergehäuse wird abgeschlossen durch eine Verteilerkappe 7, welche durch Schrauben 8 mit dem Motorblock 4 verschraubt ist und dabei den Rand der Schale 6 übergreift und die Schale 6 fixiert, wobei zur Abdichtung des Innenraums des Zündverteilers zwischen der Verteilerkappe 7 und der Schale 6 ein Dichtungsring 9 vorgesehen ist.

Die Verteilerkappe hat einen Mitteldom 10 zur Aufnahme einer Mittelelektrode 11 und eine der Anzahl der Zylinder des Verbrennungsmotors entsprechende Anzahl von Außendomen 12 zur Aufnahme von Festelektroden 13, welche eine auf der Innenseite der Verteilerkappe liegende, der Längsmittelachse 114 des Zündverteilers zugewandte Oberfläche 13a haben.

Die Mittelelektrode 11 hat einen zylindrischen Fortsatz 14, welcher zu einer ersten Elektrode 15 des Verteilerläufers 1 führt, wobei zwischen dem zylindrischen Abschnitt 14 der Mittelelektrode und der ersten Elektrode 15 ein enger Luftspalt verbleibt, so daß eine Funkenstrecke zwischen ihnen besteht. Die erste Elektrode 15 ist über eine elektrische Leitung, in welcher ein elektrischer Widerstand 16 (Entstörwiderstand) liegen kann, mit einer zweiten Elektrode 17 verbunden, welche an einem von der Drehachse 114 entfernten Ende des Verteilerläufers 1 angeordnet ist und bei Drehung des Verteilerläufers an den Oberflächen 13a der Festelektroden 13 vorbeiläuft, wobei auch dort Funkenstrecken gebildet werden.

Die Mittelelektrode 11 ist mit einem in den Mitteldom 10 eingebetteten elektrischen Widerstand 18 verbunden, der seinerseits mit einem elektrischen Kontaktstück 19 verbunden ist. Die Festelektroden 13 sind mit ähnlichen Kontaktstücken 20 verbunden. Die Kontaktstücke 19 und 20 dienen zur Aufnahme von elektrischen Steckern.

Damit sich die Mittelelektrode in der aus einem Kunstharz geformten Verteilerkappe 7 nicht verdrehen und nicht längs verschieben kann, ist sie formschlüssig in das Kunstharz eingebettet. Zur Erzielung des Formschlusses hat sie in ihrem eingebetteten Abschnitt eine nicht-zylindrische Mantelfläche, deren Gestalt in den Figuren 2 und 3 dargestellt ist.

Die Mittelelektrode besteht aus einem in das Kunstharz der Verteilerkappe eingebetteten Abschnitt 22 und aus dem daraus vorstehenden zylindrischen Abschnitt 14. Der eingebettete Abschnitt 22 enthält zwei Bäuche 23 und 24, zwischen denen eine Taille 25 liegt, sowie einen hohlzylindrischen Abschnitt 26, in welchen das eine Ende des Widerstandes 18 gesteckt wird.

Die Mantelfläche der Mittelelektrode 11 ist - mit Ausnahme des Bereiches des dickeren Bauches 23, welcher im Querschnitt oval ist - zylindrisch.

### Abschließend wird noch ein Zahlenbeispiel angegeben:

Die weiteren Elektroden 13, 15, 17 im Zündverteiler können in dem Abschnitt, mit welchem sie in Kunstharz eingebettet sind, entsprechend gerundet sein, doch ist das nicht unbedingt erforderlich, da sie nicht einer so großen Belastung ausgesetzt sind, wie die Mittelelektrode 11.

## Patentansprüche

1. Zündverteiler für Verbrennungskraftmaschinen mit einem Gehäuse, in welchem drehbar ein Verteilerläufer (1) gelagert ist, der nahe bei seiner Drehachse (114) eine erste Elektrode (15) und an einem von der Drehachse entfernten Ende eine zweite Elektrode (17) und dazwischen eine die zwei Elektroden verbindende elektrische Leitung hat,
und mit einer das Gehäuse abschließenden Verteilerkappe (7), in welche eine Mittelelektrode (11) sowie am Umfang verteilt mehrere mit der zweiten Elektrode des Verteilerläufers zusammenarbeitende Festelektroden (13) eingebettet sind, welche Mittelelektrode unter Bildung einer Funkenstrecke in einem Abstand von der ersten Elektrode des Verteilerläufers endet,
wobei die Mittelelektrode zur Erzielung eines Formschlusses mit der Verteilerkappe in ihrem in der Verteilkappe eingebetteten Abschnitt eine nicht-zylindrische Mantelfläche hat,
dadurch gekennzeichnet, daß die nicht-zylindrische Mantelfläche der Mittelelektrode (11) in ihrem in der Verteilerkappe eingebetteten Abschnitt (22) unter Vermeidung jeglicher Kanten gerundet ist.

2. Zündverteiler nach Anspruch 1, dadurch gekennzeichnet, daß die Rundungsradien größer als 0,5 mm, vorzugsweise größer als 1 mm sind.

3. Zündverteiler nach Anspruch 1 oder 2, dadurch gekennzeichnet, daß der Umriß der nicht-zylindrischen Mantelfläche im in der Verteilerkappe eingebetteten Abschnitt (22) im Längsschnitt von der Rechteckform und im Querschnitt von der Kreisform abweicht.

4. Zündverteiler nach einem der vorstehenden Ansprüche, dadurch gekennzeichnet, daß die Mittelelektrode (11) wenigstens auf einem Teil der Länge des in der Verteilerkappe eingebetteten Abschnitts (22) einen ovalen Querschnitt hat.

5. Zündverteiler nach einem der vorstehenden Ansprüche, dadurch gekennzeichnet, daß die Festelektroden (13) in dem Bereich, mit welchem sie in die Verteilerkappe (7) eingebettet sind, kantig ausgebildet sind.

6. Verwendung einer Mittelelektrode (11), die mit einem nicht-zylindrischen Bereich ihrer Mantelfläche formschlüssig in die Verteilerkappe (7) eines Zündverteilers für Verbrennungskraftmaschinen eingebettet und in diesem Bereich unter Vermeidung jeglicher Kanten gerundet ist,
zur Vermeidung von Rißbildungen, die aufgrund einer kombinierten thermischen und elektrischen Belastung entstehen können in der Verteilerkappe (7) eines solchen Zündverteilers, der zur Anordnung unmittelbar auf dem Motorblock der Verbrennungskraftmaschine bestimmt ist und in welchem die Mittelelektrode (11) unter Bildung einer Funkenstrecke im Abstand von der zugehörigen Gegenelektrode (15) des Verteilerläufers (1) endet.

## Claims

1. In an ignition distributor for internal combustion engines, comprising
housing means,
an ignition distributor rotor (1) mounted in said housing, means for rotation about an axis (114) and having an outer end remote from said axis (114), which rotor (1) is provided near said axis (114) with a first electrode (15) and at said outer end with a second electrode (17) and between them the rotor comprises an electrical line connecting said two electrodes,
an ignition distributor cap (7), which closes said housing means and is provided with a center electrode (11) and with a plurality of peripherally spaced apart fixed electrodes (13), which are embedded in said cap and adapted to cooperate with said second electrode, which center electrode- terminates at a distance from said first electrode of the rotor to define a spark gap therewith,
wherein said center electrode comprises an embedded portion, which is positively embedded in said cap and to effect this it has a non-cylindrical peripheral surface in said embedded portion,
characterized in that said non-cylindrical peripheral surface of said center electrode in its portion (22), which is embedded in the cap is rounded and is free of any edges.

2. Ignition distributor as claimed in claim 1, characterized in that the radii of curvature are in excess of 0.5 mm, preferably in excess of 1 mm.

3. Ignition distributor as claimed in claim 1 or 2, characterized in that said non-cylindrical peripheral surface of said portion (22) embedded in said cap has in longitudinal section a non-rectangular configuration and has in cross-section a non-circular configuration.

4. Ignition distributor as claimed in any of the preceding claims, characterized in that said center electrode (11) at least in part of the length of its portion (22) embedded in said cap has an oval shape in cross-section.

5. Ignition distributor as claimed in any of the preceding claims, characterized in that said fixed electrodes (13) are provided with edges in a portion, with which they are embedded in said cap (7).

6. The use of a center electrode (11) which is positively embedded with a non-cylindrical portion of its peripheral surface in the cap (7) of an ignition distributor for internal combustion engines and which is rounded avoiding any edges in said portion, in order to prevent the possible formation of cracks or fissures in said cap (7) due to a combined thermal and electrical impact on said cap of such an ignition distributor which is to be mounted directly on the engine block and in which the center electrode (11) terminates at a distance from its opposite electrode (15) at the ignition distributor rotor (1) thereby forming a spark gap between said center electrode and said opposite electrode.

## Revendications

1. Distributeur d'allumage pour moteurs à combustion, comportant un carter à l'intérieur duquel est monté, de manière rotative, un rotor de distributeur (1) qui présente à proximité de son axe de rotation (114) une première électrode (15) et, à une extrémité éloignée dudit axe de rotation, une deuxième électrode (17), ainsi qu'une conduite électrique reliant les deux électrodes (113), et comportant, fermant le carter, un capuchon de distributeur (7) dans lequel sont noyées, réparties sur le pourtour, plusieurs électrodes fixes (13) qui coopèrent avec la deuxième électrode du rotor du distributeur ainsi qu'une électrode centrale laquelle se termine, à une certaine distance de la première électrode du rotor, en formant une distance explosive, ladite électrode centrale présentant, sur sa section non noyée dans le capuchon, une surface latérale non cylindrique de manière à épouser la forme de ce capuchon de distributeur, caractérisé en ce que la surface latérale non cylindrique de l'électrode centrale (11) est arrondie dans sa section (22) noyée dans le capuchon du distributeur, de manière à éviter la présence de toute arête vive.

2. Distributeur d'allumage selon la revendication 1, caractérisé en ce que les rayons de l'arrondi sont supérieurs à 0,5 mm, de préférence supérieurs à 1 mm.

3. Distributeur d'allumage selon la revendication 1 ou 2, caractérisé en ce que le contour de la face latérale non cylindrique dans la section (22) noyée dans le capuchon du distributeur s'écarte, vu en coupe longitudinale, de la forme rectangulaire et, vu en coupe transversale, de la forme circulaire.

4. Distributeur d'allumage selon l'une des revendications précédentes, caractérisé en ce que l'électrode centrale (11) présente une section transversale ovale au moins sur une partie de la section (22) noyée dans le capuchon du distributeur.

5. Distributeur d'allumage selon l'une des revendications précédentes, caractérisé en ce que les électrodes fixes (13) sont réalisées à arêtes vives dans la zone dans laquelle elles sont noyées dans le capuchon (7) du distributeur.

6. Utilisation d'une électrode centrale (11) qui est noyée par une zone non cylindrique de sa surface latérale dans le capuchon (7) dont elle épouse la forme d'un distributeur d'allumage pour moteurs à combustion et qui est arrondie dans cette zone en évitant la présence de toute arête vive, afin d'éviter la formation de fissures pouvant se produire à la suite de la combinaison entre une charge thermique et une charge électrique à l'intérieur du capuchon (7) d'un tel distributeur d'allumage qui est destiné à être monté directement sur le bloc du moteur à combustion et à l'intérieur duquel l'électrode centrale (11) se termine en formant une distance explosive à un certain intervalle de la contre-électrode correspondante (15) du rotor (1) du distributeur.
